# EUROPÄISCHE PATENTSCHRIFT

(11) **EP 1 119 667 B1**
(45) Veröffentlichungstag und Bekanntmachung des Hinweises auf die Patenterteilung: **30.03.2005**
(21) Anmeldenummer: 99947473.7
(22) Anmeldetag: 06.10.1999
(51) Int. Cl.: E03F 5/06, E02D 29/14

(54) **SICHERUNGSVORRICHTUNG FÜR EINE ENTWÄSSERUNGSRINNE**
SECURING DEVICE FOR A DRAINAGE CHANNEL
DISPOSITIF DE SECURITE POUR UN ELEMENT D'ECOULEMENT D'EAU

(30) Priorität: 09.10.1998 DE 19846668
(43) Veröffentlichungstag der Anmeldung: 01.08.2001
(73) Patentinhaber: ACO SEVERIN AHLMANN GMBH & CO. KG, D-24768 Rendsburg (DE)
(72) Erfinder: ARM, Wolfgang, D-24782 Rickert (DE); SCHMIDTKE, Brunhild, D-24806 Königsbach (DE); BLASCHKE, Markus, D-24787 Fockbek (DE)
(74) Vertreter: Kruspig, Volkmar, Dipl.-Ing.
(86) Internationale Anmeldenummer: PCT/EP1999/007468
(87) Internationale Veröffentlichungsnummer: WO 2000/022247

(56) Entgegenhaltungen:
- DE-A- 4 241 707
- GB-A- 2 260 355

## Beschreibung

Die Erfindung betrifft eine Sicherungsvorrichtung für eine Entwässerungsrinne nach dem Oberbegriff des Patentanspruchs 1 sowie eine Traverse und eine Blockierklammer für eine solche Sicherungsvorrichtung.

Aus der DE 42 41 707 ist eine gattungsgemässe Sicherungseinrichtung für eine Entwässerungsrinne bekannt, bei der eine Traverse mit ihren Enden in Ausnehmungen einsetzbar ist, die sich in Seiteninnenwänden einer Rinne befinden.

Die Traverse verläuft quer zur Rinnen-Längsachse im Inneren der Rinne und umfaßt Befestigungseinrichtungen, um eine Abdeckung an der Traverse und dadurch an der Rinne zu befestigen.

Die in der DE 42 41 707 beschriebene Traverse weist eine Klemmeinrichtung auf, die derart elastisch verformbar ist, daß sie beim Einsetzen in die Ausnehmungen der Rinne durch die Einsatzbewegung der Traverse verformt wird. Die Klemmeinrichtung besteht hierbei aus einer Klemmfeder, die entweder aus Kunststoff oder aus einem Edelstahlband gefertigt ist. Mittels einer solchen Einrichtung läßt sich die Traverse zwar auf einfache Weise in die Entwässerungsrinne einsetzen, sie weist jedoch gravierende Nachteile auf, da ein derartiges Befestigungssystem in der Herstellung teuer ist, weil insbesondere bei großen lichten Weiten der Rinne ein Kunststoffteil nicht die notwendige Festigkeit aufweist und Federbandedelstahl verwendet werden muß, der jedoch sehr kostenintensiv ist. Weiterhin erfordert die Geometrie der in der Druckschrift beschriebenen Befestigungseinrichtung einen erheblichen Materialeinsatz, wobei außerdem der Durchflußquerschnitt in Flachrinnensystemen reduziert wird.

Darüber hinaus wird beim Einbau der Traverse gemäß der in der DE 42 41 707 beschriebenen Lehre ein Federdruck auf die Seitenwände der Rinne ausgeübt, was deren Stabilität, insbesondere bei kleinen Baugrößen der Rinne, beeinträchtigen kann. Letztendlich ist eine exakte Positionierung der Traverse schwierig, da beim Einsetzen dieser gegen die stärker werdende Federkraft der Befestigungseinrichtung gearbeitet werden muß. Falls die Position der Traverse korrigiert werden muß, so ist die zum Herausnehmen der Traverse aus den Ausnehmungen der Rinne nötige Kraft sogar wesentlich höher als die zum Einsetzen der Traverse nötige Kraft.

Die Aufgabe der vorliegenden Erfindung ist es, eine weiterentwickelte Sicherungsvorrichtung für eine Entwässerungsrinne zur Verfügung zu stellen, bei der zum einen der Materialbedarf verringert ist und zum anderen ein kostengünstigeres Material verwendet werden kann, wobei weiterhin der Durchflußquerschnitt in Rinnensystemen nicht wesentlich reduziert ist.

Diese Aufgabe wird mit einer Vorrichtung gemäß den Merkmalen des Patentanspruchs 1 gelöst.

Ein wesentlicher Gedanke der Erfindung liegt darin, daß die Traverse mühelos und ohne jeden wesentlichen Krafteinsatz exakt in ihrer vorbestimmten Position angeordnet werden kann. Erst wenn dies geschehen ist, wird die erfindungsgemäße Traverse mit Hilfe eines leichten Drucks oder Schlags auf eine an der Traverse angebrachte Blockierklammer fixiert. Da die Traverse bei diesem Vorgang innerhalb der Ausnehmungen des Rinnenkörpers geführt und/oder gehalten wird, ist eine Lageveränderung während des Befestigungsvorgangs nahezu ausgeschlossen.

Ein wesentlicher Aspekt der vorliegenden Erfindung besteht in der Ausgestaltung des Blockierelementes als auswechselbare keilförmige Blockierklammer oder Spreizschieber, die bzw. der derart beweglich an der Traverse bzw. Lasche angebracht ist, daß eine Lageveränderung zwischen einer Montageund Arretierungsposition möglich ist. Je nach Lage - Montage- bzw. Arretierungszustand - wirken hierbei die Lasche und die Blockierklammer derart rastend und/oder klemmend zusammen, daß die Blockierklammer ohne Aktivitäten für ein beabsichtigtes Entfernen der Klammer unverlierbar an der Lasche fixiert ist.

Erfindungsgemäß ist die Lasche kostengünstig aus Edelstahl mit einem aufgrund der vorteilhaften Geometrie der Lasche geringerem Materialeinsatz herstellbar. Alternativ kann die Lasche auch aus einem anderen, dem strömenden Medium in der Rinne gegenüber inerten Material hergestellt werden. Dieses Material kann beispielsweise ein einfaches oder passiviertes Metall, Holz oder Kunststoff, insbesondere gehärteter Kunststoff sein. Die Blockierklammer selbst wird vorzugsweise aus Kunststoff gefertigt.

Die Lasche kann aufgrund ihrer einfachen Geometrie als einfaches Preßteil einstückig aus einem einzigen Material gefertigt werden. Die Verbindung mehrerer Komponenten oder Materialien ist nicht nötig.

Für das Anbringen der Rinnenabdeckung ist in der Lasche vorzugsweise eine Aussparung vorgesehen, die sich im wesentlichen in der Mitte an der Oberseite der Lasche in eingebautem Zustand befindet. Die Befestigung der Abdeckung an der Traverse erfolgt vorzugsweise nach den in der DE 42 41 706 und der DE 42 41 707 beschriebenen Verfahren. Diese Verfahren stellen eine bevorzugte Ausführungsform dar, wobei jedoch auch andere Befestigungsarten, wie z.B. ein seitliches Umklammern der Traverse bzw. Lasche denkbar sind.

Die Erfindung soll anhand eines Ausführungsbeispieles und von Figuren näher erläutert werden. Hierbei zeigen:
- Fig. 1: eine Draufsicht auf eine in eine Rinne eingesetzte und arretierte Lasche;
- Fig. 2: einen Querschnitt der in Fig. 1 dargestellten eingebauten Lasche entlang der Linie II-II;
- Fig. 3: einen Querschnitt der in Fig. 1 eingebauten Lasche entlang der Linie III-III;
- Fig. 4: eine Seitenansicht einer Blockierklammer;
- Fig. 5: eine Draufsicht auf eine Lasche mit einer in Montageposition befindlichen Blockierklammer und einer Gegenlagernocke;
- Fig. 6: eine weitere Draufsicht auf eine Lasche, und
- Fig. 7: eine Seitenansicht der Lasche aus Fig. 6 entlang der Linie VII-VII.

Bei der nachfolgenden Beschreibung werden für gleiche oder gleich wirkende Teile dieselben Bezugsziffern verwendet.

In Fig. 1 ist ein Teilstück eines Rinnenkörpers dargestellt, der in Seiteninnenwänden 11 Ausnehmungen 12 aufweist, in welche eine Lasche 13 mit ihren Enden 14 eingesetzt ist. Die Lasche 13 ist länglich profiliert ausgebildet und ist an ihren gegenüberliegenden Enden jeweils mit Hilfe einer Blockierklammer 15 an der Seiteninnenwand 11 des Rinnenkörpers 10 arretiert. Des weiteren weist die Lasche 13 eine Befestigungsaussparung 16 auf, die im wesentlichen in der Mitte der Oberseite der Lasche 13 angeordnet ist.

Wie in Fig. 1 zu sehen ist, befinden sich die beiden Blockierklammern 15 jeweils in ihrer Arretierungsposition. In dieser Arretierungsposition ist ein Keilschenkel 17, der eine Anlagefläche 18 und eine Sicke 19 aufweist, so angeordnet, daß sich die Anlagefläche 18 in Klemmkontakt mit der Seiteninnenwand 11 des Rinnenkörpers 10 befindet. Der Keilschenkel 17 ist hierbei mit der Sicke 19 und einem Keilschenkelendabschnitt 20 stark gegen einen Arretierschenkel 21 gespannt, so daß eine Klemmwirkung zwischen der Anlagefläche 18 und der Seiteninnenwand 11 des Rinnenkörpers 10 resultiert. Zur sicheren Positionierung der Blockierklammer 15 ist diese durch eine Öffnung geführt, die sich in den gegenüberliegenden Längsseiten 23 des Profils 24 befinden, wie in Fig. 2 und in Fig. 7 zu sehen ist. Die Öffnung 22 weist hierbei eine Querschnittsform auf, die im wesentlichen der Querschnittsform der Blockierklammer 15 entspricht. Die lichte Weite der Öffnung 22 entspricht hierbei im wesentlichen der Querschnittsausdehnung der gespannten bzw. zusammengedrückten Blockierklammer 15.

Die Blockierklammer 15 ist so geformt, daß sie sich leicht unter geringem Kraftaufwand in die Öffnung 22 der Lasche 13 eindrücken läßt, wobei der Keilschenkel 17 leicht gegen ihren Arretierschenkel 21 gedrückt wird, so daß die Sicke 19 und der Keilschenkelendabschnitt 20 gegen den Arretierschenkel 21 in Anlage kommen. Auf diese Weise wird eine Klemmwirkung der Blockierklammer 15 in der Öffnung 22 gewährleistet.

In Fig. 4 ist eine Blockierklammer 15 genau dargestellt. Die Blockierklammer weist im wesentlichen eine H-Form auf. Sie hat einen elastisch federnden Mittelsteg 25, durch den die gegenüberliegenden Schenkel der H-Form in ihrer relativen Lage zueinander bewegbar sind, sowie einen Keilschenkel 17 mit einer ersten Anlagefläche 18 und einer Sicke 19, welche sich an einem gegenüberliegenden Arretierschenkel 21 abstützt, wobei der Arretierschenkel 21 an einem Ende einen ersten Positionieranschlag 26 und an einem anderen Ende einen zweiten Positionieranschlag 27 aufweist.

Des weiteren weist der Keilschenkel 17 einen Keilschenkelendabschnitt 20 auf, der sich in Richtung desd Arretierschenkels 21 erstreckt. Der dem Keilschenkelendabschnitt 20 gegenüber befindliche Bereich des Arretierschenkels weist eine Gleitfase 28 auf, die in Zusammenwirkung mit dem Keilschenkelendabschnitt 20 das Eindrücken der Blockierklammer 15 in die Öffnung 22 erleichtert. Nachdem die Blockierklammer 15 in die Öffnung 22 eingedrückt worden ist, schnappt eine an dem ersten Positionieranschlag 26 befindliche erste Kerbe 29 gegen eine erste Öffnungsinnenkante 31 und fixiert so die Blockierklammer 15 in ihrer Montageposition.

Wenn die Blockierklammer 15 in Arretierungsposition bewegt wird, so gleitet die Blockierklammer 15 durch die Öffnung 22 hindurch, bis eine zweite Kerbe 30 gegen eine zweite Öffnungsinnenkante 32 schnappt. Durch das Einschnappen bzw. Einrasten der zweiten Öffnungsinnenkante 32 in die zweite Kerbe 30 ist gewährleistet, daß die Blockierklammer 15 in ihrer arretierten Position sicher und unverrückbar fixiert ist. Um ein unbeabsichtigtes Lösen der Blockierklammer 15 aus ihrer Montageposition bzw. ihrer Arretierungsposition zu verhindern, befindet sich jeweils der ersten Kerbe 29 und der zweiten Kerbe 30 benachbart eine Nase 33, über die die erste Öffnungsinnenkante 31 bzw. die zweite Öffnungsinnenkante 32 geschoben werden muß. Um den hierfür notwendigen Druck auf die Blockierklammer 15 ausüben zu können, befindet sich an dem Arretierschenkel an dem der Gleitfase gegenüberliegenden Ende eine Schlagfläche 34.

Zur Montage der Lasche 13 wird diese dementsprechend zunächst in die Ausnehmungen 12 der Seiteninnenwand 11 des Rinnenkörpers 10 eingesetzt, wobei sich die Blockierklammern 15 in ihrer Montageposition befinden. Nachdem die Lasche 13 korrekt positioniert ist, wird mit einem Werkzeug, z.B. einem Hammer, ein leichter Schlag auf die Schlagfläche 34 der Blockierklammer 15 ausgeübt, wodurch die erste Öffnungsinnenkante 31 aus der ersten Kerbe 29 über die Nase 33 hinüber herausgeschlagen wird, und die Blockierklammer 15 durch die Öffnung 22 gleitet, bis die zweite Öffnungsinnenkante 32 über die gegenüberliegende Nase 33 rutscht und in die zweite Kerbe 30 einrastet. Die Blockierklammer 15 befindet sich nun in ihrer Arretierungsposition.

Um sicherzustellen, daß die Blockierklammer 15 auch durch Erschütterungen, Rütteln, Überfahren der Abdeckung des Rinnenkörpers 10 und dergleichen nicht aus ihrer Arretierungsposition rutschen kann, befindet sich gegenüber des zweiten Positionieranschlags 27 ein Schenkel, der in Fortsetzung des Keilschenkels verläuft und der eine zweite Anlagefläche 35 aufweist.

Wie in Fig. 4 zu sehen ist, sind der Schenkel 36 und der Keilschenkel 17 bezüglich des Mittelstegs 25 in einem etwas stumpferen Winkel als 90° angeordnet, so daß sich die beiden Schenkel 36 und 17 in ihrer Flucht von dem Arretierschenkel entfernen. Wenn nun die zweite Öffnungsinnenkante 32 in die zweite Kerbe 30 eingerastet, wird gleichzeitig durch den vergrößerten Abstand des Schenkels 36 vom Arretierschenkel 21 eine Klemmwirkung der Blockierklammer 15 innerhalb der Öffnung 22 bewirkt. Diese Klemmwirkung verhindert zusammen mit der Nase 33 und der durch die Anlage der Sicke 19 und des Keilschenkelendabschnitts 20 gegen den Arretierschenkel 21 verursachten Klemmwirkung der Anlagefläche 18 gegen die Seiteninnenwand 11 des Rinnenkörpers zuverlässig ein unbeabsichtigtes Lösen der Arretierungsposition.

Wenn jedoch beabsichtigt ist, die Blockierklammer 15 aus der Arretierungsposition zu entfernen, so genügt es, wenn ein entsprechendes Werkzeug angesetzt wird. Die Blockierklammer 15 rutscht dann in Umkehrung des zuvor beschriebenen Vorgangs zurück in ihre Montageposition und die erste Öffnungsinnenkante 31 rastet in die erste Kerbe 29 ein. Auf diese Weise kann die Lasche 13 durch Lösen der Blockierklammern 15 aus dem Rinnenkörper 10 entfernt werden.

Gemäß einer Ausführungsform weist die Lasche 13 auf ihren gegenüberliegenden Längsseiten des Profils je eine Öffnung 22 zur Aufnahme der Blockierklammer 15 auf, so daß die Lasche 13 durch die Arretierung von zwei Blockierklammern 15 im Rinnenkörper 10 befestigbar ist.

Gemäß einer weiteren Ausführungsform weist die Lasche 13 lediglich eine Öffnung 22 auf einer der Längsseiten 23 des Profils 24 auf, während sich auf der gegenüberliegenden Seite, eine Gegenlagernocke 37 befindet. Diese Gegenlagernocke 37 ergänzt kraftseitig die auf der anderen Seite der Lasche 13 befindliche Blockierklammer 15.

Gemäß einer weiteren Ausführungsform ist aus den Enden 14 der Lasche einseitig oder vorzugsweise beidseitig eine Zunge ausgestanzt und so umgebogen, daß diese mit der Seiteninnenwand 11, die der Ausnehmung 12 des Rinnenkörpers 10 benachbart ist, in Anlage kommt, wenn die Lasche 13 in den Rinnenkörper 10 eingesetzt ist. Mit Hilfe dieser Zungen 38 wird das Positionieren der Lasche 13 im Rinnenkörper 10 vereinfacht. Die Zungen 38 sind hierbei auf Höhe einer Öffnungsaußenkante 39 angeordnet, so daß gewährleistet ist, daß die Anlagefläche 18 der Blockierklammer 15 in Klemmwirkung mit der Seiteninnenwand 11 des Rinnenkörpers 10 treten kann. Dies wird insbesondere aus den Fig. 1, 3, 6 und 7 deutlich.

In Fig. 2 ist nochmals deutlich gezeigt, wie die Blockierklammer 15 in ihrer Arretierungsposition in der Lasche 13 durch die Öffnungen 22 hindurch angeordnet ist. Um ein müheloses Einsetzen der Blockierklammer 15 in die Öffnung 22 der Lasche 13 zu gewährleisten, ist der Keilschenkel 17 in Richtung seines Keilschenkelendabschnitts 20 mit einer Abkantung 40 versehen, so daß der Keilschenkelendabschnitt 20 im Zusammenwirken mit der Gleitfase 28 eine Einschubhilfe darstellt.

Die Lasche 13 ist vorzugsweise so ausgebildet, daß sich im Zusammenwirken mit der Blockierklammer 15 im montierten Zustand eine Koaxialversteifung des Rinnenkörpers 10 ergibt.

Vorzugsweise wird zur Befestigung der Lasche 13 im Rinnenkörper 10 eine Blockierklammer der vorstehend beschriebenen Art verwendet, jedoch kann die Blockierklammer auch als Drehriegel, Spreizbolzen, Fallriegel oder Federstab ausgebildet sein.

Wie sich aus dem vorstehend Genannten ergibt, ist die erfindungsgemäße Sicherungsvorrichtung und insbesondere die erfindungsgemäße Lasche 13 im Zusammenwirken mit der Blockierklammer 15 zum Befestigen von Abdeckungen an Rinnenkörpern 10 geeignet, wobei insbesondere die leichte Montage und Wiederentfernbarkeit der Lasche 13, beispielsweise zur Reinigung des Rinnenkörpers 10, bevorzugte und besonders vorteilhafte Merkmale darstellen. Die Blockierklammer bleibt unverlierbar mit der Lasche verbunden, auch dann, wenn die Laschen zu Reinigungszwecken des Rinnenkörpers entfernt werden.

### Bezugszeichenliste

- 10: Rinnenkörper
- 11: Seiteninnenwand
- 12: Ausnehmung
- 13: Lasche
- 14: Enden (der Lasche)
- 15: Blockierklammer
- 16: Befestigungsaussparung
- 17: Keilschenkel
- 18: erste Anlagefläche
- 19: Sicke
- 20: Keilschenkelendabschnitt
- 21: Arretierschenkel
- 22: Öffnung
- 23: Längsseiten
- 24: Profil
- 25: Mittelsteg
- 26: erster Positionieranschlag
- 27: zweiter Positionieranschlag
- 28: Gleitfase
- 29: erste Kerbe
- 30: zweite Kerbe
- 31: erste Öffnungsinnenkante
- 32: zweite Öffnungsinnenkante
- 33: Nase
- 34: Schlagfläche
- 35: zweite Anlagefläche
- 36: Schenkel
- 37: Gegenlagernocke
- 38: Zunge
- 39: Öffnungsaußenkante
- 40: Abkantung

## Patentansprüche

1. Sicherungsvorrichtung für eine Entwässerungsrinne, wobei die Entwässerungsrinne folgendes aufweist:
- einen Rinnenkörper (10),
- eine auf einen Oberrand des Rinnenkörpers (10) aufsetzbare Abdeckung,
- mindestens zwei sich im wesentlichen gegenüberliegende Ausnehmungen (12) in Seiteninnenwänden (11) des Rinnenkörpers (10),
- Befestigungseinrichtungen, um die Abdeckungen an einer Traverse der Sicherungsvorrichtung und dadurch an der Rinne zu befestigen, und wobei die Sicherungsvorrichtung mindestens eine Traverse und eine Blockierklammer aufweist, wobei die Traverse die Form einer länglichen profilierten Lasche (13) hat, die mit ihren gegenüberliegenden Enden in Ausnehmungen (12) so einsetzbar ist, dass sie im wesentlichen quer zur Rinnenlängsachse im Inneren der Rinne verläuft und die an mindestens einem ihrer beiden Längsenden mit der Blockierklammer versehen ist,
**dadurch gekennzeichnet, dass**
die Blockierklammer (15) auswechselbar und beweglich rastend und/oder klemmend an der Lasche (13) angebracht ist, derart, dass eine Lageveränderung zwischen einer Montageposition, wobei die Lasche (13) ohne wesentlichen Krafteinsatz exakt in ihrer vorbestimmten Position in den Ausnehmungen (12) des Rinnenkörpers (10) angeordnet werden kann, und einer Arretierungsposition möglich ist, weiterhin die Lasche (13) einen U-, V-, Doppel-T- oder einen rechteckigen Querschnitt aufweist, wobei jede der gegenüberliegenden Längsseiten (23) des Profils (24) mindestens eine Öffnung (22) zur beweglichen Aufnahme der keilförmig ausgeführten Blockierklammer (15) aufweist und die Öffnungen (22) so angeordnet sind, dass die Blockierklammer (15) in der Arretierungsposition eine Klemmkraft zwischen der Lasche (14) und den Seiteninnenwänden des (11) Rinnenkörpers (10) ausübt.

2. Sicherungsvorrichtung nach Anspruch 1,
**dadurch gekennzeichnet, dass**
die Blockierklammer (15) im wesentlichen eine H-Form und einen elastisch federnden Mittelsteg (25) aufweist durch den die gegenüberliegenden Schenkel (36) der H-Form in ihrer relativen Lage zueinander bewegbar sind, sowie einen Keilschenkel (17) mit einer ersten Anlagefläche (18) und einer Sicke (19) besitzt, welche sich an einem gegenüberliegenden Arretierschenkel (21) abstützt, wobei der Arretierschenkel (21) an einem Ende einen ersten Positionieranschlag (26) und an einem anderen Ende einen zweiten Positionieranschlag (27) aufweist.

3. Sicherungsvorrichtung nach einem der vorhergehenden Ansprüche,
**dadurch gekennzeichnet, dass**
die Sicke (19) und das Ende des Keilschenkels (17) vor einer Fixierung der Blockierklammer (15) in der Lasche (13) von dem Arretierschenkel (21) beabstandet und entspannt sind.

4. Sicherungsvorrichtung nach einem der vorhergehenden Ansprüche,
**dadurch gekennzeichnet, dass**
die Sicke (19) und das Ende des Keilschenkels (17) nach einer Fixierung der Blockierklammer (15) in der Lasche (13) leicht und nach einer Montage der Lasche (13) im Rinnenkörper (10) stark gegen den Arretierschenkel (21) gespannt sind.

5. Sicherungsvorrichtung nach einem der vorhergehenden Ansprüche,
**dadurch gekennzeichnet, dass**
das Ende des Keilschenkels (17) eine Abkantung (40) aufweist, wobei sich ein Endabschnitt (20) des Keilschenkels (17) in Richtung Arretierschenkel (21) erstreckt.

6. Sicherungsvorrichtung nach einem der vorhergehenden Ansprüche,
**dadurch gekennzeichnet, dass**
der Arretierschenkel (21) in dem Bereich, der dem Endabschnitt (20) des Keilschenkels (17) gegenüberliegt, eine Gleitfase (28) aufweist.

7. Sicherungsvorrichtung nach einem der vorhergehenden Ansprüche,
**dadurch gekennzeichnet, dass**
der Arretierschenkel (21) am der Gleitfase (28) gegenüberliegenden Ende eine Schlagfläche (34) aufweist.

8. Sicherungsvorrichtung nach einem der vorhergehenden Ansprüche,
**dadurch gekennzeichnet, dass**
die Öffnung (22) eine Querschnittsform hat, die im wesentlichen dem Querschnitt der Blockierklammer (15) entspricht.

9. Sicherungsvorrichtung nach einem der vorhergehenden Ansprüche,
**dadurch gekennzeichnet, dass**
die lichte Weite der Öffnung (22) in wesentlichen der Querschnittsausdehnung der gespannten Blockierklammer (15) entspricht.

10. Sicherungsvorrichtung nach einem der vorhergehenden Ansprüche,
**dadurch gekennzeichnet, dass**
die Blockierklammer (15) mittels der Positionieranschläge (26, 27) in der Öffnung (22) fixiert ist.

11. Sicherungsvorrichtung nach einem der vorhergehenden Ansprüche,
**dadurch gekennzeichnet, dass**
die Blockierklammer (15) auf dem dem zweiten Positionieranschlag (29) gegenüber befindlichen Schenkel (36) eine zweite Anlagefläche (35) aufweist.

12. Sicherungsvorrichtung nach einem der vorhergehenden Ansprüche,
**dadurch gekennzeichnet, dass**
die Lasche (13) mit Hilfe der mindestens einen Blockierklammer (15) an ihrer vorgesehenen Position derart festgelegt ist, dass die Lasche (13) gegen unbeabsichtigtes Verdrehen, Verschieben und Lösen gesichert ist.

13. Sicherungsvorrichtung nach einem der vorhergehenden Ansprüche,
**dadurch gekennzeichnet, dass**
die Lasche (13) durch ein Lösen der Blockierklammer (15) aus ihrer festgelegten Position freigebbar ist.

14. Sicherungsvorrichtung nach einem der vorhergehenden Ansprüche,
**dadurch gekennzeichnet, dass**
an beiden Längsenden (14) der Lasche (13) Blockierklammern (15) vorgesehen sind.

15. Sicherungsvorrichtung nach Anspruch 1 bis 14,
**dadurch gekennzeichnet, dass**
falls nur an einem Ende (14) der Lasche (13) eine Blockierklammer (15) vorgesehen ist, an dem anderen Ende (14) der Lasche (13) ein Gegenlagernocken (37) vorgesehen ist.

16. Sicherungsvorrichtung nach einem der vorhergehenden Ansprüche,
**dadurch gekennzeichnet, dass**
an den Enden (14) der Lasche (13) eine Zunge (38) ausgestanzt und um im wesentlichen 90° umgebogen ist, um einen seitlichen Anschlag an der Seiteninnenwänden (11) des Rinnenkörpers (10) zu bilden.

17. Sicherungsvorrichtung nach einem der vorhergehenden Ansprüche,
**dadurch gekennzeichnet, dass**
die Lasche (13) aus rostfreiem Stahl besteht.

18. Sicherungsvorrichtung nach einem der vorhergehenden Ansprüche,
**dadurch gekennzeichnet, dass**
die Blockierklammer (15) aus Kunststoff besteht.

19. Sicherungsvorrichtung nach einem der vorhergehenden Ansprüche,
**dadurch gekennzeichnet, dass**
Lasche (13) und Blockierklammer (15) in montiertem Zustand eine Koaxialversteifung des Rinnenkörpers (10) bilden.

20. Sicherungsvorrichtung nach einem der vorhergehenden Ansprüche,
**dadurch gekennzeichnet, dass**
die Blockierklammer (15) als Drehriegel, Spreizbolzen, Spreizschieber, Fallriegel oder Federstab ausgebildet ist.

## Claims

1. A securing device for a drainage channel, the drainage channel comprising:
- a channel body (10),
- a cover that may be placed onto an upper edge of the channel body (10),
- at least two essentially opposite recesses (12) in inner side walls (11) of the channel body (10),
- fastening means for fastening the cover to a cross-beam of the securing device and thereby to the channel, and the fastening means having at least one cross-beam and one blocking clamp, the cross-beam having the shape of an elongate profiled tab (13) which may be inserted into recesses (12) with its opposite ends such that the cross-beam runs within the channel essentially transversely to the longitudinal channel axis and is provided with the blocking clamp at least on one of its longitudinal ends;
**characterized in that**
the blocking clamp (15) is mounted replaceable and moveably latching and/or clamping on the tab (13) in such a manner that a positional change is possible between a mounting position in which the tab (13) may be arranged exactly in its predetermined position within the recesses (12) of the channel body (10) without an essential application of forces, and an arresting position, the tab (13) furthermore comprises a cross-section of a U-shape, V-shape, double-T-shape or a rectangular shape, each of the opposite longitudinal sides (23) of the profile (24) having at least one opening (22) for moveably receiving the blocking clamp (15) of a wedge-shaped configuration, and the openings (22) being arranged such that the blocking clamp (15), in the arresting position, exerts a clamping force between the tab (14) and the inner side walls (11) of the channel body (10).

2. The securing device according to claim 1,
**characterized in that**
the blocking clamp (15) essentially has an H-shape and an elastically resilient middle web (25), by means of which the opposite legs (36) of the H-shape may be moved in their relative positions to each other, and possesses a wedge leg (17) having a first rest surface (18) and a bead (19) which supports against an opposite arresting leg (21), the arresting leg (21) having a first positioning stopper (26) at one end, and a second positioning stopper (27) at another end.

3. The securing device according to any one of the preceding claims,
**characterized in that**
prior to fixing the blocking clamp (15) in the tab (13), the bead (19) and the end of the wedge leg (17) are spaced apart from the arresting leg (21) and relieved.

4. The securing device according to any one of the preceding claims,
**characterized in that**
after fixing the blocking clamp (15) in the tab (13), the bead (19) and the end of the wedge leg (17) are slightly tensioned against the arresting leg (21), and after mounting the tab (13) in the channel body (10) are strongly tensioned against the arresting leg (21).

5. The securing device according to any one of the preceding claims,
**characterized in that**
the end of the wedge leg (17) has a folding (40), an end portion (20) of the wedge leg (17) extending toward the arresting leg (21).

6. The securing device according to any one of the preceding claims,
**characterized in that**
the arresting leg (21) has a slide chamfer (28) in the zone opposite the end portion (20) of the wedge leg (17).

7. The securing device according to any one of the preceding claims,
**characterized in that**
the arresting leg (21) has an impact surface (34) on the end opposite the chamfer (28).

8. The securing device according to any one of the preceding claims,
**characterized in that**
the opening (22) has a cross-sectional shape essentially corresponding to the cross-section of the blocking clamp (15).

9. The securing device according to any one of the preceding claims,
**characterized in that**
the clearance of the opening (22) essentially corresponds to the cross-sectional extent of the tensioned blocking clamp (15).

10. The securing device according to any one of the preceding claims,
**characterized in that**
the blocking clamp (15) is fixed in the opening (22) by means of the positioning stoppers (26, 27).

11. The securing device according to any one of the preceding claims,
**characterized in that**
the blocking clamp (15) has a second rest surface (35) on the leg (36) situated opposite the second positioning stopper (29).

12. The securing device according to any one of the preceding claims,
**characterized in that**
the tab (13) is blocked at its intended position by means of the at least one blocking clamp (12) in such a manner that the tab (13) is secured against unintentional twisting, shifting or disengaging.

13. The securing device according to any one of the preceding claims,
**characterized in that**
the tab (13) may be released from its fixed position by detaching the blocking clamp (15).

14. The securing device according to any one of the preceding claims,
**characterized in that** blocking clamps (15) are provided on both longitudinal ends (14) of the tab (13).

15. The securing device according to any one of the preceding claims,
**characterized in that**
if a blocking clamp (15) is only provided on one end (14) of the tab (13), a counter-bearing cam (37) is provided on the other end (14) of the tab (13).

16. The securing device according to any one of the preceding claims,
**characterized in that**
a tongue (38) is punched out at the ends (14) of the tab (13) and is bent by essentially 90° so as to form a lateral stopper at inner side walls (11) of the channel body (10).

17. The securing device according to any one of the preceding claims,
**characterized in that** the tab (13) is made of stainless steel.

18. The securing device according to any one of the preceding claims,
**characterized in that** the blocking clamp (15) is made of plastics.

19. The securing device according to any one of the preceding claims,
**characterized in that**
the tab (13) and the blocking clamp (15) when mounted form a coaxial stiffening means of the channel body (10).

20. The securing device according to any one of the preceding claims,
**characterized in that**
the blocking clamp (15) is formed as a turning bolt, an expander bolt, an expander slide, a drop bolt or a spring bar.

## Revendications

1. Dispositif de sécurité pour une goulotte de drainage, la goulotte de drainage comprenant :
- un corps de goulotte (10),
- un recouvrement susceptible d'être posé sur un bord supérieur du corps de goulotte (10),
- au moins deux évidements (12) sensiblement opposés l'un à l'autre dans des parois latérales intérieures (11) du corps de goulotte (10),
- des organes de fixation pour fixer les recouvrements sur une traverse du dispositif de sécurité et ainsi sur la goulotte, le dispositif de sécurité comprenant au moins une traverse et une épingle de blocage, la traverse ayant la forme d'une patte profilée allongée (13) qui est susceptible d'être mise en place par ses extrémités opposées dans les évidements (12) de manière à s'étendre à l'intérieur de la goulotte sensiblement transversalement à l'axe longitudinal de la goulotte, et qui est pourvue de l'épingle de blocage à l'une au moins de ses deux extrémités longitudinales,
**caractérisé en ce que**
l'épingle de blocage (15) est interchangeable et agencée avec faculté de déplacement avec enclenchement et/ou avec coincement sur la patte (13), de telle sorte qu'une modification de la position est possible entre une position de montage pour laquelle la patte (13) peut être agencée sans exercer d'effort important exactement dans sa position prédéterminée dans les évidements (12) du corps de goulotte (10), et une position d'arrêt, la patte (13) présentant en outre une section transversale en forme de U, de V, de double T ou rectangulaire, chacune des faces longitudinales opposées (23) du profilé (24) présentant au moins une ouverture (22) pour la réception mobile de l'épingle de blocage (15) réalisée en forme de cale, et les ouvertures (22) étant agencées de telle sorte que l'épingle de blocage (15) dans la position d'arrêt exerce une force de coincement entre la patte (13) et les parois latérales intérieures (11) du corps de goulotte (10).

2. Dispositif de sécurité selon la revendication 1, **caractérisé en ce que** l'épingle de blocage (15) présente sensiblement une forme en H et comprend une âme centrale (25) à effet ressort élastique, par laquelle les banches opposées (36) de la forme en H sont mobiles l'une par rapport à l'autre à l'égard de leur position relative, ainsi qu'une branche en cale (17) avec une première surface d'appui (18) et une moulure (19) qui prend appui contre une branche d'arrêt opposée (21), la branche d'arrêt (21) présentant à une extrémité une première butée de positionnement (26) et à une autre extrémité une deuxième butée de positionnement (27).

3. Dispositif de sécurité selon l'une des revendications précédentes, **caractérisé en ce qu'**avant une fixation de l'épingle de blocage (15) dans la patte (13), la moulure (19) et l'extrémité de la branche en cale (17) sont écartées de la branche d'arrêt (21) et détendues.

4. Dispositif de sécurité selon l'une des revendications précédentes, **caractérisé en ce qu'**après une fixation de l'épingle de blocage (15) dans la patte (13), la moulure (19) et l'extrémité de la branche en cale (17) sont serrées légèrement contre la branche d'arrêt (21), et après un montage de la patte (13) dans le corps de goulotte (10), elles sont fortement serrées.

5. Dispositif de sécurité selon l'une des revendications précédentes, **caractérisé en ce que** l'extrémité de la branche en cale (17) présente un coudage (40), tel qu'un tronçon d'extrémité (20) de la branche en cale (17) s'étend en direction de la branche d'arrêt (21).

6. Dispositif de sécurité selon l'une des revendications précédentes, **caractérisé en ce que** la branche d'arrêt (21) présente un chanfrein de coulissement (28) dans la zone opposée au tronçon d'extrémité (20) de la branche en cale (17).

7. Dispositif de sécurité selon l'une des revendications précédentes, **caractérisé en ce que** la branche d'arrêt (21) présente une surface de frappe (34) à l'extrémité opposée au chanfrein de coulissement (28).

8. Dispositif de sécurité selon l'une des revendications précédentes, **caractérisé en ce que** l'ouverture (22) présente une forme de section transversale qui correspond essentiellement à la section transversale de l'épingle de blocage (15).

9. Dispositif de sécurité selon l'une des revendications précédentes, **caractérisé en ce que** la largeur libre de l'ouverture (22) correspond essentiellement à l'extension en section transversale de l'épingle de blocage tendue (15).

10. Dispositif de sécurité selon l'une des revendications précédentes, **caractérisé en ce que** l'épingle de blocage (15) est fixée dans l'ouverture (22) au moyen des butées de positionnement (26, 27).

11. Dispositif de sécurité selon l'une des revendications précédentes, **caractérisé en ce que** l'épingle de blocage (15) présente une deuxième surface d'appui (35) sur la branche (36) située à l'opposée de la deuxième butée de positionnement (29).

12. Dispositif de sécurité selon l'une des revendications précédentes, **caractérisé en ce que** la patte (13) est immobilisée dans sa position prévue à l'aide de ladite au moins une épingle de blocage (15), de telle sorte que la patte (13) est bloquée à l'encontre d'un mouvement accidentel en rotation, en translation ou en détachement.

13. Dispositif de sécurité selon l'une des revendications précédentes, **caractérisé en ce que** la patte (13) est susceptible d'être libérée de sa position immobilisée par un détachement de l'épingle de blocage (15).

14. Dispositif de sécurité selon l'une des revendications précédentes, **caractérisé en ce qu'**il est prévu des épingles de blocage (15) aux deux extrémités longitudinales (14) de la patte (13).

15. Dispositif de sécurité selon l'une des revendications précédentes, **caractérisé en ce qu'**au cas où une épingle de blocage (15) ne serait prévue qu'à une seule extrémité (14) de la patte (13), une came formant contre-butée (37) est prévue à l'autre extrémité (14) de la patte (13).

16. Dispositif de sécurité selon l'une des revendications précédentes, **caractérisé en ce qu'**une languette (38) est poinçonnée dans les extrémités (14) de la patte (13) et repliée sensiblement de 90°, afin de former une butée latérale sur les parois latérales intérieures (11) du corps de goulotte (10).

17. Dispositif de sécurité selon l'une des revendications précédentes, **caractérisé en ce que** la patte (13) est constituée en acier inoxydable.

18. Dispositif de sécurité selon l'une des revendications précédentes, **caractérisé en ce que** l'épingle de blocage (15) est constituée en matière plastique.

19. Dispositif de sécurité selon l'une des revendications précédentes, **caractérisé en ce que** la patte (13) et l'épingle de blocage (15) forment dans l'état monté une rigidification coaxiale du corps de goulotte (10).

20. Dispositif de sécurité selon l'une des revendications précédentes, **caractérisé en ce que** l'épingle de blocage (15) est réalisée sous forme de verrou rotatif, de goujon extensible, de tiroir écarteur, de loquet ou de barre élastique.
